# EUROPÄISCHE PATENTSCHRIFT

(11) **EP 3 928 340 B1**
(45) Veröffentlichungstag und Bekanntmachung des Hinweises auf die Patenterteilung: **23.07.2025**
(21) Anmeldenummer: 20718184.3
(22) Anmeldetag: 25.03.2020
(51) Int. Cl.: H01H 3/30

(54) **FEDERSYSTEM FÜR EIN ANTRIEBSSYSTEM MIT KUPPLUNG, FEDERSYSTEM MIT KUPPLUNG, ANTRIEBSSYSTEM MIT KUPPLUNG UND FEDERSYSTEM UND SCHALTANLAGE MIT EINEM SOLCHEN ANTRIEBSSYSTEM**
SPRING SYSTEM FOR A DRIVE SYSTEM COMPRISING A COUPLING, SPRING SYSTEM COMPRISING A COUPLING, DRIVE SYSTEM COMPRISING A COUPLING AND A SPRING SYSTEM AND SWITCHGEAR COMPRISING SUCH A DRIVE SYSTEM
SYSTÈME DE RESSORTS POUR UN SYSTÈME D'ENTRAÎNEMENT À COUPLAGE, SYSTÈME DE RESSORTS À COUPLAGE, SYSTÈME D'ENTRAÎNEMENT À COUPLAGE ET SYSTÈME DE RESSORTS ET APPAREILLAGE POURVU D'UN TEL SYSTÈME D'ENTRAÎNEMENT

(30) Priorität: 29.03.2019 DE 102019204465
(43) Veröffentlichungstag der Anmeldung: 29.12.2021
(73) Patentinhaber: Siemens Aktiengesellschaft, 80333 München (DE)
(72) Erfinder: ZLYDNIK, Rene, 04934 Hohenleipisch (DE); HOHMANN, Stefan, 60439 Frankfurt am Main (DE); BOZKURT, Muhammed, 63165 Mühlheim am Main (DE)
(74) Vertreter: Siemens Patent Attorneys
(86) Internationale Anmeldenummer: PCT/EP2020/058339
(87) Internationale Veröffentlichungsnummer: WO 2020/200951

(56) Entgegenhaltungen:
- EP-A1- 0 277 851
- EP-A1- 0 277 851
- EP-A1- 0 448 481
- EP-A1- 0 448 481
- EP-A1- 0 593 371
- EP-A1- 0 593 371
- EP-A1- 1 993 115
- EP-A1- 1 993 115
- EP-A1- 3 182 433
- EP-A1- 3 182 433
- US-A1- 2005 150 754
- US-A1- 2005 150 754

## Beschreibung

Die Erfindung bezieht sich auf ein Federsystem für ein Antriebssystem mit Kupplung, ein Federsystem mit Kupplung, ein Antriebssystem mit Kupplung und Federsystem und eine Schaltanlage mit einem solchen Antriebssystem. Unter Schaltanlagen sind hier Schaltanlagen für Nieder- und Mittelspannungen, insbesondere Mittelspannungen von 1 kV bis einschließlich 52 kV zu verstehen.

Aus dem Stand der Technik sind insbesondere Antriebssysteme bekannt, die den Antrieb eines Zwei- oder Mehrstellungsschalters mittels unterschiedlicher Antriebe mit unterschiedlichen Antriebsparametern und zusätzlicher Verriegelungen realisieren oder ein Antrieb, der alle Schalthandlungen mit einem vorgegebenen Antriebsparametersatz erfüllt und daher nicht optimal auf die einzelnen Schalthandlungen ausgelegt ist. Das Federsystem in herkömmlichen Antriebssystemen eines zwei oder mehr-Stellungsschalters wird häufig durch Schenkelfedern mit zwei Anlagepunkten je Schenkel realisiert. Alternativ dazu ist bekannt eine Zug- oder Druckfeder zu verwenden und diese mittels eines Hebels derart zu verwenden, dass die Feder bei Schaltvorgängen über den Totpunkt der Feder hinaus gezogen oder gestaucht wird und so eine Richtungsumkehr erfolgt. Weiter müssen Lasttrennschalter in die drei verschiedenen Schaltzustände "AUS", "EIN" oder "ERDE" geschaltet werden. Dafür wird ein Antrieb benötigt, welcher das Schaltgerät mit einer bestimmten Schaltgeschwindigkeit in einen der drei Schaltzustände schaltet und dieses dort hält. Es wird zwischen den Schaltzuständen Aus und Ein oder Aus und Erde hin und her geschalten, dafür ist die Umkehr der Antriebsrichtung notwendig.

Aus der EP 3182433 A1 ist eine Federanordnung bekannt, die eine Druckfeder, die als Druckspeicher fungieren könnte, und einen variablen Führungsverlauf aufweist.

Die US 2005/0150754 A1 offenbart einen Antrieb für einen Dreistellungsschalter mit zwei Antriebsfedern.

Diese Systeme sind daher teurer durch feste Parametervorgaben und in ihrer Auslegung aufwendiger.

Aufgabe der Erfindung ist es nun die Nachteile aus dem Stand der Technik zu vermeiden.

Gelöst wird die Aufgabe durch den unabhängigen Anspruch 1 und den von diesem abhängigen Ansprüchen.

Ein Ausführungsbeispiel bezieht sich auf ein Federsystem mit einer Druckfeder, welche Druckfeder durch ihre Einbausituation und Lagerung sowohl als Druckspeicher, als auch als Zugspeicher arbeiten kann.

Das wird erreicht, indem eine Druckfeder genutzt wird, welche Druckfeder in der einen Schaltrichtung als Druckspeicher arbeitet, und dazu direkt zusammengedrückt, also vorgespannt, wird oder vorspannbar ist und in der entgegengesetzten Schaltrichtung als Zugspeicher arbeitet, und dazu indirekt über zwei Laschen zusammengedrückt, also vorgespannt, wird oder vorspannbar ist. Diese Vorspannung bewirkt die Speicherung der mechanischen Energie für den jeweiligen Schaltprozess.

Durch die einfachere Lagerung der Druckfeder gegenüber einer Schenkelfeder ist die Konstruktion einfacher. Weiterhin hat die Druckfeder nicht so viele Reibungsverluste und somit kann eine schwächere Feder eingebaut werden. Die Federkraft wird durch den Antriebshebel in ein Drehmoment umgewandelt. Dies bietet die Möglichkeit den Drehmomentverlauf zu variieren und die Energie optimal zu nutzen. Das Federsystem kann für einen zweimal Zweistellungsantrieb (für Trenner und Erder getrenntes Federpaket) oder für einen Dreistellungsantrieb (Trenner und Erder gemeinsames Federpaket) genutzt werden.

Dabei wird das Federsystem aus einem Spannhebel, einer ersten Federlasche, einer zweiten Federlasche, einer Druckfeder, und einem Antriebshebel, einem ersten Federteller und einem zweiten Federteller gebildet.

Im Folgenden werden die Ausführungsbeispiele anhand von Figu-ren erläutert.
- Fig. 1:: Schematische Darstellung eines erfindungsgemäßen Antriebssystems mit Federsystem und Kupplung;
- Fig. 2:: Schematische Darstellung einer erfindungsgemäßen Kupplung;
- Fig. 3:: Schematische Darstellung einer erfindungsgemäßen Kupplung in der Position Erder gespannt;
- Fig. 4:: Schematische Darstellung einer erfindungsgemäßen Kupplung in der Position Erder eingeschaltet;
- Fig. 5:: Schematische Darstellung einer erfindungsgemäßen Kupplung in der Position Trenner gespannt;
- Fig. 6:: Schematische Darstellung einer erfindungsgemäßen Kupplung in der Position Trenner eingeschaltet;
- Fig. 7:: Schematische Darstellung eines erfindungsgemäßen Federsystems;
- Fig. 8:: Schematische Darstellung eines erfindungsgemäßen, durch den Spannhebel und Antriebshebel gespannten Federsystems;
- Fig. 9:: Schematische Darstellung eines erfindungsgemäßen, durch die erste Federlasche und die zweite Federlasche gespannten Federsystems;
- Fig. 10:: Schematische Darstellung eines erfindungsgemäßen Antriebssystems mit Federsystem für den Dreistellungsbetrieb in der Stellung "AUS";
- Fig. 11:: Schematische Darstellung eines erfindungsgemäßen Antriebssystems mit Federsystem für den Dreistellungsbetrieb in der Stellung "EIN" oder "ERDE";
- Fig. 12:: Schematische Darstellung eines erfindungsgemäßen Antriebssystems mit Federsystem für den Dreistellungsbetrieb, gespannt auf Druck;
- Fig. 13:: Schematische Darstellung eines erfindungsgemäßen Antriebssystems mit Federsystem für den Dreistellungsbetrieb gespannt auf Zug.

Die Figur 1 zeigt eine schematische Darstellung eines erfindungsgemäßen Antriebssystems 10 mit Federsystemen 8, 9 und einer Kupplung, bestehend aus einem ersten Kupplungsteil 7 und einem zweiten Kupplungsteil 4. Das erste Kupplungsteil 7 ist dabei fest mit der Antriebsache 15 für einen Dreistellungsschalter verbunden. Das zweite Kupplungsteil 4 ist um eine Drehachse 40 des zweiten Kupplungsteils 4 beweglich angeordnet und weist Profile auf, um entweder den ersten Antriebsbolzen 5 oder den zweiten Antriebsbolzen 6 mit dem ersten Kupplungsteil 7 mechanisch derart zu koppeln, dass Schalthandlungen von dem ersten Federpaket 8 oder dem zweiten Federpaket 9 auf die Drehachse 15 zu übertragen. Das erste Federsystem 8 ist mit dem ersten Antriebsbolzen 6 verbunden und das zweite Federsystem 9 ist mit dem zweiten Antriebsbolzen 5 verbunden.

Der erste Spannhebel 1 ist mit dem ersten Federsystem 8 und der zweite Spannhebel 2 ist mit dem zweiten Federsystem 9 verbunden. Die Spannhebel 1, 2 dienen dazu die Federsysteme 8,9 zu spannen, also mechanische Energie in die Federsystem einzubringen. Die erste Klinke 25 und die zweite Klinke 26 dienen dazu den ersten Antriebsbolzen 6 in einer Schalt-Position zu fixieren. Die dritte Klinke 23 und die vierte Klinke 24 dienen dazu den zweiten Antriebsbolzen 5 in einer Schalt-Position zu fixieren.

Das Steuermittel 3 ist um die Steuermitteldrehachse 30 schwenkbar und das Steuermittel 3 bestimmt so, ob der zweite Kupplungsteil 4 den zweiten Antriebsbolzen 5 oder den ersten Antriebsbolzen 6 an den ersten Kupplungsteil 7 koppelt. Das Steuermittel 3 wird hier durch die ersten Spannhebel 1 und/oder den zweiten Spannhebel 2 bewegt.

Das erste Federsystem 8 ist an dem Koppelpunkt 12 mit einem ersten Spannhebel 1 zum Spannen des ersten Federsystems 8 verbunden. Der erste Spannhebel 1 ist um eine Schwenkachse 11 schwenkbar.

Das zweite Federsystem 9 ist an dem Koppelpunkt 22 mit einem zweiten Spannhebel 2 zum Spannen des zweiten Federsystems 9 verbunden. Der zweite Spannhebel 2 ist um eine Schwenkachse 21 schwenkbar.

Mit anderen Worten, das Antriebssystem 10 ist hier ein typischer Sprungantrieb oder Speicherantrieb, beispielsweise für einen Lasttrennschalter einer Mittelspannungsanlage mit drei Schaltstellungen "EIN", "AUS" und "ERDE" genutzt wird. Die Antriebsachse 15 des Antriebsystems wird durch ein Klinkensystem aus erster Klinke 25, zweiter Klinke 26, dritter Klinke 23 und vierter Klinke 24 während des Spannvorgangs festgehalten und am Ende direkt oder durch eine extra Auslösung, hier nicht gezeigt, freigegeben. Ein Bestandteil des Antriebssystems ist die Kupplung, welche aus dem zweiten Kupplungsteil 4, auch Schwenkhebel, und dem ersten Kupplungsteil 7, auch Kupplungshebel, besteht. Die Steuerung der Kupplung wird durch das Steuermittel 3, hier ein Steuerhebel, und den Spannhebeln, erster Spannhebel 1 und zweiter Spannhebel 2 realisiert. Um den Einschaltvorgang durchzuführen, wird das erste Federsystem 8 über den ersten Spannhebel 1 oder das zweite Federsystem 9 über den zweiten Spannhebel 2 gespannt, während des Spannvorgangs wird der erste Antriebsbolzen 6 oder der zweite Antriebsbolzen 5 durch die zweite Klinke 26 oder die dritte Klinke 23 festgehalten. Durch den ersten Spannhebel 1 oder den zweiten Spannhebel 2 wird das Steuermittel 3 betätigt, welches dann den zweiten Kupplungsteil 4 in der Kupplung bewegt und den entsprechenden Antriebsbolzen, also den ersten Antriebsbolzen 6 oder den zweiten Antriebsbolzen 5 umschließt. Damit ist das entsprechende Federsystem über den zweiten Kupplungsteil 4 und den ersten Kupplungsteil 7 mit der Antriebsachse 15 des Schaltgerätes, beispielsweise des Dreistellungsschalters, verbunden. Bei der Bewegung des ersten Antriebsbolzen 6 oder des zweiten Antriebsbolzens 5 wird die gesamte Kupplung, also der zweite Kupplungsteil 4 und der erste Kupplungsteil 7 mit bewegt und an die Antriebsachse 15 und damit das Schaltgerät übertragen. Während des Schaltvorgangs und in den Positionen "EIN" Trenner oder "EIN" Erder wird der zweite Kupplungsteil 4 durch den jeweils anderen Antriebsbolzen 5 oder 6 gesichert. Ist ein Federsystem, also ein Antrieb, eingeschaltet wird durch das Steuermittel 3 der jeweils andere Antrieb gesperrt.

Beim Ausschaltvorgang wird das jeweilige Federsystem 8 oder 9 gespannt und der jeweilige Antriebsbolzen 5 oder 6 durch die vierte Klinke 24 oder erste Klinke 25 festgehalten. Wird der jeweilige Antriebsbolzen 5 oder 6 frei gegeben, nimmt er den ersten Kupplungsteil 7 mit und bewegt dadurch die Antriebsachse 15 und damit das Schaltgerät. Ist der Antrieb in Position AUS wird der erste Kupplungsteil 7 durch die beiden Antriebsbolzen 5 und 6 festgehalten und fixiert und somit die Antriebsachse 15 und somit das Schaltgerät.

Die Figur 2 zeigt eine schematische Darstellung einer erfindungsgemäßen Kupplung, bestehend aus einem ersten Kupplungsteil 7 und einem zweiten Kupplungsteil 4 mit den Antriebsbolzen 5, 6, dem Steuermittel 3, dem ersten Spannhebel 1 und dem zweiten Spannhebel 2. Der erste Spannhebel 1 ist um die Schwenkachse 11 schwenkbar und somit das hier nicht gezeigte erste Federsystem 8 über den Koppelpunkt 12 spannbar. Der zweite Spannhebel 2 ist um die Schwenkachse 21 schwenkbar und somit das hier nicht gezeigte zweite Federsystem 9 über den Koppelpunkt 22 spannbar. Das Steuermittel 3 ist um die Steuermitteldrehachse 30 schwenkbar oder drehbar. Das zweite Kupplungsteil 4 ist an der Drehachse 40 relativ zum ersten Kopplungsteil 7 schwenkbar gelagert, wobei eine Öffnung im Bereich der Antriebsachse 15 die Bewegung des zweiten Kopplungsteils 4 begrenzt. In der gezeigten Darstellung ist der erste Antriebsbolzen 6 über das zweite Kupplungsteil 4 mit dem ersten Kupplungsteil 7 und damit mit der Antriebsachse 15 verbunden.

Die Figur 3 zeigt eine schematische Darstellung einer erfindungsgemäßen Kupplung, bestehend aus einem ersten Kupplungsteil 7 und einem zweiten Kupplungsteil 4 mit den Antriebsbolzen 5, 6, dem Steuermittel 3, dem ersten Spannhebel 1 und dem zweiten Spannhebel 2, in der Position Erder gespannt.

Die Figur 4 zeigt eine schematische Darstellung einer erfindungsgemäßen Kupplung, bestehend aus einem ersten Kupplungsteil 7 und einem zweiten Kupplungsteil 4 mit den Antriebsbolzen 5, 6, dem Steuermittel 3, dem ersten Spannhebel 1 und dem zweiten Spannhebel 2, in der Position Erder eingeschaltet.

Die Figur 5 zeigt eine schematische Darstellung einer erfindungsgemäßen Kupplung, bestehend aus einem ersten Kupplungsteil 7 und einem zweiten Kupplungsteil 4 mit den Antriebsbolzen 5, 6, dem Steuermittel 3, dem ersten Spannhebel 1 und dem zweiten Spannhebel 2, in der Position Trenner gespannt.

Die Figur 6 zeigt eine schematische Darstellung einer erfindungsgemäßen Kupplung, bestehend aus einem ersten Kupplungsteil 7 und einem zweiten Kupplungsteil 4 mit den Antriebsbolzen 5, 6, dem Steuermittel 3, dem ersten Spannhebel 1 und dem zweiten Spannhebel 2, in der Position Trenner eingeschaltet.

Die Figur 7 zeigt eine schematische Darstellung eines erfindungsgemäßen Federsystems 9. Das Federsystem 9 ist beispielsweise für einen typischen Sprungantrieb oder Speicherantrieb der für einen Lasttrennschalter einer Mittelspannungsanlage mit drei Schaltstellungen "EIN", "AUS" und "ERDE" oder 2 Schaltstellungen "AUS" "EIN" oder "AUS" "ERDE" genutzt wird.

Die Antriebswelle des Antriebes wird durch ein Klinkensystem, hier nicht gezeigt, während des Spannvorgangs festgehalten und am Ende direkt oder durch eine extra Auslösung freigegeben. Ein Bestandteil des Antriebs ist das Federsystem, welches aus dem Spannhebel 100 der ersten Federlasche 200, der zweiten Federlasche 500, dem ersten Federteller 300 und dem zweiten Federteller 301, der Druckfeder 400 und dem Antriebshebel 600 besteht. Die Steuerung und Positionierung der Schaltpositionen wird durch Klinken, hier nicht gezeigt, vergleiche Figuren 10 bis 13, realisiert.

Um den Einschaltvorgang durchzuführen, wird die Druckfeder 400 über den Spannhebel 100 gespannt. Während des Spannvorgangs wird der Antriebshebel 600 durch eine hier nicht gezeigte "Aus - Klinke" festgehalten. Die erste Federlasche 200 und die zweite Federlasche 500 dienen bei dieser Schaltrichtung nur als Federführung. Ist der Spannvorgang abgeschlossen, wird oder kann die "Aus - Klinke" freigegeben werden, der Antriebshebel 600 ist dann frei und wird durch die Druckfeder 400 in die Schaltendposition gedrückt. Wenn der Antriebshebel 600 die Ein - Stellung erreicht hat, fällt die Ein - Klinke ein, damit ist dieser Schaltvorgang abgeschlossen.

Beim Ausschaltvorgang zieht der Spannhebel 100 an der ersten Federlasche 200, die zweite Federlasche 500 wird durch den Antriebshebel 600 festgehalten, welcher wiederum durch eine nicht gezeigte "Ein - Klinke" blockiert ist. Weil die erste Federlasche 200 und die zweite Federlasche 500 auf der endgegengesetzten Seite vom entsprechenden Spannhebel 100 und Antriebshebel 600 auf die Druckfeder 400 wirken, wird die Druckfeder 400 zusammengedrückt, obwohl sich der Spannhebel 100 und der Antriebshebel 600 auseinander bewegen. Ist der Spannvorgang abgeschlossen, wird oder kann die "Ein - Klinke" freigegeben werden, der Antriebshebel 600 ist dann frei und wird über die zweite Federlasche 500 und der Druckfeder 400 in die Schaltendposition gezogen. Wenn der Antriebshebel 600 die "Aus - Stellung" erreicht hat, fällt die "Aus - Klinke" ein, damit ist dieser Schaltvorgang abgeschlossen.

Die Funktionsweise kann auch getauscht werden, so dass bei der Einschaltung an der ersten Federlaschen 200 und der zweiten Federlasche 500 gezogen wird und der Spannhebel 100 und der Antriebshebel 600 bei der Ausschaltung direkt auf die Druckfeder 400 drücken. Die Schaltung "AUS" -> "ERDE" / "ERDE" -> "AUS" erfolgen in gleicher Abfolge.

Die Figur 8 zeigt eine schematische Darstellung eines erfindungsgemäßen, durch den Spannhebel 100 und Antriebshebel 600 gespannten Federsystems. Der Spannhebel 100 drückt über die erste Tellerfeder 300 die Druckfeder 400 über die zweite Tellerfeder 301 gegen den Antriebshebel 600.

Die Figur 9 zeigt eine schematische Darstellung eines erfindungsgemäßen, durch die erste Federlasche 200 und die zweite Federlasche 500 gespannten Federsystems 9. Der Spannhebel 100 und der Antriebshebel 600 haben sich in entgegengesetzte Richtung bewegt und spannen nun die Druckfeder 400 zwischen der ersten Federlasche 200 und zweiten Federlasche 500, über den ersten Federteller 300 und den zweiten Federteller 301.

Die Figur 10 zeigt eine schematische Darstellung eines erfindungsgemäßen Antriebssystems mit Federsystem 9 für den Dreistellungsbetrieb in der Stellung "AUS".

Das Federsystem 9 hier ist beispielsweise für einen typischen Sprungantrieb oder Speicherantrieb der für einen Lasttrennschalter einer Mittelspannungsanlage mit drei Schaltstellungen "EIN", "AUS" und "ERDE" genutzt wird. Die Antriebswelle des Antriebes wird durch ein Klinkensystem 701, 702, 703, 704 während des Spannvorgangs festgehalten und am Ende direkt oder durch eine extra Auslösung freigegeben. Ein Bestandteil des Antriebs ist das Federsystem 9, welches aus dem Spannhebel 100 der ersten Federlasche 200, der zweiten Federlasche 500, dem ersten Federteller 300 und dem zweiten Federteller 301, der Druckfeder 400 und dem Antriebshebel 600 und optional einer Achse durch den Antriebshebel 600, besteht.

Die Steuerung und Positionierung der Schaltpositionen wird durch das Klinkensystem 701, 702, 703, 704 realisiert. In der gezeigten Stellung blockieren die zweite Federklinke 702 und die vierte Federlinke 704 den Antriebshebel 600.

Um den Einschaltvorgang durchzuführen, wird die Druckfeder 400 über den Spannhebel 100 gespannt.

Die Figur 11 zeigt eine schematische Darstellung eines erfindungsgemäßen Antriebssystems mit Federsystem 9 für den Dreistellungsbetrieb in der Stellung "EIN" oder "ERDE" mit dem Spannhebel 100, der ersten Federlasche 200, der zweiten Federlasche 500, dem ersten Federteller 300 und dem zweiten Federteller 301, der Druckfeder 400 und dem Antriebshebel 600. Der Antriebshebel wird hier von der dritten Federklinke 703 gesperrt und der Spannhebel 100 optional durch die erste Federklinke 701.

Die Figur 12 zeigt eine schematische Darstellung eines erfindungsgemäßen Antriebssystems mit Federsystem 9 für den Dreistellungsbetrieb, gespannt auf Druck, mit dem Spannhebel 100, der ersten Federlasche 200, der zweiten Federlasche 500, dem ersten Federteller 300 und dem zweiten Federteller 301, der Druckfeder 400 und dem Antriebshebel 600. Der Antriebshebel wird hier von der vierten Federklinke 704 gesperrt und die Druckfeder 400 zwischen der ersten Federlasche 200 und der zweiten Federlasche 500 zusammengedrückt.

Die Figur 13 zeigt eine schematische Darstellung eines erfindungsgemäßen Antriebssystems mit Federsystem 9 für den Dreistellungsbetrieb, gespannt auf Zug, mit dem Spannhebel 100, der ersten Federlasche 200, der zweiten Federlasche 500, dem ersten Federteller 300 und dem zweiten Federteller 301, der Druckfeder 400 und dem Antriebshebel 600. Der Antriebshebel wird hier von der dritten Federklinke 703 gesperrt und die Druckfeder 400 zwischen der ersten Federlasche 200 und der zweiten Federlasche 500 zusammengedrückt.

### Bezugszeichenliste

- 1: erster Spannhebel für ein erstes Federsystem 8;
- 2: zweiter Spannhebel für ein zweites Federsystem 9;
- 3: Steuermittel, Steuerhebel;
- 4: zweiter Kupplungsteil, Schwenkhebel
- 5: zweiter Antriebsbolzen;
- 6: erster Antriebsbolzen;
- 7: erster Kupplungsteil, Kupplungshebel;
- 8: erstes Federsystem, Federpaket;
- 9: zweites Federsystem, Federpaket;
- 10: Antriebssystem;
- 11: Schwenkachse des ersten Spannhebels 1;
- 12: Koppelpunkt des ersten Spannhebels 1 mit dem ersten Federsystem 8;
- 15: Antriebsachse für einen Dreistellungsschalter;
- 21: Schwenkachse des zweiten Spannhebels 2;
- 22: Koppelpunkt des zweiten Spannhebels 2 mit dem zweiten Federsystem 9;
- 23: dritte Klinke für das zweite Federsystem 9;
- 24: vierte Klinke für das zweite Federsystem 9;
- 25: erste Klinke für das erste Federsystem 8;
- 26: zweite Klinke für das erste Federsystem 8;
- 30: Steuermitteldrehachse des Steuermittels 3;
- 40: Drehachse des zweiten Kupplungsteils 4;
- 100: Spannhebel;
- 200: erste Federlasche;
- 300: erster Federteller;
- 301: zweiter Federteller;
- 400: Druckfeder;
- 500: zweite Federlasche;
- 600: Antriebshebel oder Achse durch den Antriebshebel;
- 701: erste Federklinke;
- 702: zweite Federklinke;
- 703: dritte Federklinke;
- 704: vierte Federklinke.

## Patentansprüche

1. Federsystem (9) zum Antrieb eines Schaltgerätes, gebildet aus einer Druckfeder (400), einem Spannhebel (100), einer ersten Federlasche (200), einer zweiten Federlasche (500), einem Antriebshebel (600), einem ersten Federteller (300) und einem zweiten Federteller (301),
**dadurch gekennzeichnet, dass**
die Druckfeder (400) durch ihre Einbausituation und Lagerung sowohl als Druckspeicher, als auch als Zugspeicher arbeiten kann, wobei die Druckfeder (400) in einer Schaltrichtung als Druckspeicher arbeitet, und dazu direkt zusammengedrückt, also vorgespannt wird, und in der entgegengesetzten Schaltrichtung als Zugspeicher arbeitet, und dazu indirekt über die erste Federlasche (200) und die zweite Federlasche (500) zusammengedrückt, also vorgespannt wird.

2. Federsystem (9) nach Anspruch 1,
wobei das Federsystem (9) für einen Sprungantrieb oder Speicherantrieb der für einen Lasttrennschalter einer Mittelspannungsanlage mit drei Schaltstellungen "EIN", "AUS" und "ERDE" oder 2 Schaltstellungen "AUS" "EIN" oder "AUS" "ERDE" ausgelegt ist.

3. Federsystem (9) nach Anspruch 1 oder 2,
wobei das Federsystem (9) eine erste Klinke (25), zweite Klinke (26), dritte Klinke (23) und vierte Klinke (24), zusammen Klinken (23,24,25,26) aufweist, wobei die Klinken (23,24,25,26) zur Steuerung und Positionierung der Schaltpositionen ausgestaltet sind, indem die Klinken (23,24,25,26) derart angeordnet sind, dass sie in verschiedenen Schaltpositionen unterschiedlich auf den Antriebshebel (600) wirken.

4. Federsystem (9) nach Anspruch 3,
wobei
das Federsystem (9) ausgestaltet ist, für einen Dreistellungsbetrieb, mit dem Spannhebel (100), der ersten Federlasche (200), der zweiten Federlasche (500), dem ersten Federteller (300) und dem zweiten Federteller (301) der Druckfeder (400) und dem Antriebshebel (600) auf Druck gespannt zu werden.

5. Federsystem (9) nach Anspruch 3 oder 4,
wobei das Federsystem (9) ausgestaltet ist, für einen Dreistellungsbetrieb, mit dem Spannhebel (100) der ersten Federlasche (200), der zweiten Federlasche (500), dem ersten Federteller (300) und dem zweiten Federteller (500) der Druckfeder (400) und dem Antriebshebel (600) auf Zug gespannt zu werden, wobei die Druckfeder (400) zwischen der ersten Federlasche (200) und der zweiten Federlasche (500) zusammengedrückt wird oder zusammendrückbar ist.

6. Antriebssystem (10) für einen Dreistellungsschalter, wobei das Antriebssystem (10) ein Federsystem (9) nach einem der vorstehenden Ansprüche aufweist, sowie eine Kupplung aufweist, wobei die Kupplung über ein Steuermittel (3) derart steuerbar ist, dass jeweils eine von zwei unterschiedlichen Antriebseinheiten (8,9), wobei die zwei unterschiedlichen Antriebseinheiten (8,9) von zwei Federsystemen (8,9) gebildet werden, auf eine Antriebsachse (15) wirkt und so ein vorbestimmter Schaltvorgang vornehmbar ist, wobei die Kupplung aus einem ersten Kupplungsteil (7) besteht, das fest mit der Antriebsachse (15) koppelbar oder gekoppelt ist und einem zweiten Kupplungsteil (4), das beweglich mit dem ersten Kupplungsteil (7) verbunden ist, wobei das zweite Kupplungsteil (4) mit jeweils einer Antriebseinheit (8,9), also einem der Federsysteme (8,9), koppelbar ist und wobei jeweils nur eine Antriebseinheit (8,9), also ein Federsystem (8,9) mit dem zweiten Kupplungsteil (4) verbunden ist und die jeweils andere Antriebseinheit (8,9) gesperrt ist.

7. Antriebssystem nach Anspruch 6,
wobei die Kupplung so ausgestaltet ist, dass die Kupplung die jeweilige Schaltstellung sicher hält.

8. Antriebssystem nach einem der vorstehenden Ansprüche 6 oder 7,
wobei die jeweiligen Schaltstellung umfassen: eine Ein-Stellung, eine Aus-Stellung, also eine Trennstellung, und eine geerdete Stellung.

9. Antriebssystem nach einem der vorstehenden Ansprüche 6 bis 8,
wobei das Steuermittel (3) ein Steuerhebel (3) ist.

10. Antriebssystem (10) nach einem der vorstehenden Ansprüche 6 bis 8
wobei das Antriebssystem ferner aufweist:
- ein Steuermittel (3),
- zwei unterschiedlichen Antriebseinheiten (8,9), die auf eine Antriebsachse (15) wirken, wobei die Antriebseinheiten (8,9) ein erstes Federsystem (8) und ein zweites Federsystem (9) enthalten,
- einen ersten Spannhebel (1), der mit dem ersten Federsystem (8) verbunden ist und einen zweiten Spannhebel (2), der mit dem zweiten Federsystem (9) verbunden ist,
- einen ersten Antriebsbolzen (6) und einen zweiten Antriebsbolzen (5),
- eine erste Klinke (25) für das erste Federsystem (8), eine zweite Klinke (26) für das erste Federsystem (8), eine dritte Klinke (23) für das zweite Federsystem (9) und eine vierte Klinke (24) für das zweite Federsystem (9),
wobei die erste Klinke (25) und die zweite Klinke (26) dazu eingerichtet sind den ersten Antriebsbolzen (6) in einer Schalt-Position zu fixieren und die dritte Klinke (23) und die vierte Klinke (24) dazu eingerichtet sind den zweiten Antriebsbolzen (5) in einer Schalt-Position zu fixieren.

11. Antriebssystem (10) nach Anspruch 10,
wobei das erste Federsystem (8) an einem Koppelpunkt (12) mit dem ersten Spannhebel (1) zum Spannen des ersten Federsystems (8) verbunden ist und der erste Spannhebel (1) um eine Schwenkachse (11) schwenkbar ist und das zweite Federsystem (9) an einem Koppelpunkt (22) mit dem zweiten Spannhebel (2) zum Spannen des zweiten Federsystems (9) verbunden ist und der zweite Spannhebel (2) um eine Schwenkachse (21) schwenkbar ist und so ein Sprung- oder Speicherantrieb gebildet wird.

12. Antriebssystem (10) nach Anspruch 11,
wobei das Antriebssystem (10) für einen Dreistellungsschalter einer Mittelspannungsanlage ausgelegt ist und die Antriebsachse (15) des Antriebsystems (10) durch ein Klinkensystem aus erster Klinke (25), zweiter Klinke (26), dritter Klinke (23) und vierter Klinke (24) während eines Spannvorgangs festgehalten wird und am Ende des Spannvorganges freigebar ist.

13. Mittelspannungsschaltanlage, die ein oder mehr Antriebssysteme (10) nach einem der Ansprüche 10 bis 12 für einen oder mehr Dreistellungsschalter aufweist.

## Claims

1. Spring system (9) for driving a switching device, formed from a compression spring (400), a tensioning lever (100), a first spring tab (200), a second spring tab (500), a drive lever (600), a first spring plate (300) and a second spring plate (301),
**characterized in that** the compression spring (400), owing to its installation situation and mounting, can work both as a pressure accumulator as well as a tensile accumulator, wherein the compression spring (400) works in one switching direction as a pressure accumulator, and for this purpose is compressed, thus pretensioned, directly, and works in the opposite switching direction as a tensile accumulator, and for this purpose is compressed, thus pretensioned, indirectly via the first spring tab (200) and the second spring tab (500).

2. Spring system (9) according to Claim 1,
wherein the spring system (9) is designed for a spring-action drive or accumulator drive for a load-break switch of a medium-voltage system with three switching positions "ON", "OFF" and "EARTH", or 2 switching positions "OFF" "ON" or "OFF" "EARTH".

3. Spring system (9) according to Claim 1 or 2,
wherein the spring system (9) has a first pawl (25), a second pawl (26), a third pawl (23) and a fourth pawl (24), collectively pawls (23, 24, 25, 26), wherein the pawls (23, 24, 25, 26) for controlling and positioning the switching positions are designed in such a way that the pawls (23, 24, 25, 26) are disposed in such a manner, that they act differently on the drive lever (600) in different switching positions.

4. Spring system (9) according to Claim 3,
wherein the spring system (9) for a three-position operation is designed to be tensioned for compression by the tensioning lever (100), the first spring tab (200), the second spring tab (500), the first spring plate (300) and the second spring plate (301) of the compression spring (400) and the drive lever (600).

5. Spring system (9) according to Claim 3 or 4,
wherein the spring system (9) for a three-position operation is designed to be tensioned for tension by the tensioning lever (100) of the first spring tab (200), the second spring tab (500), the first spring plate (300) and the second spring plate (500) of the compression spring (400) and the drive lever (600), wherein the compression spring (400) is compressed, or able to be compressed, between the first spring tab (200) and the second spring tab (500).

6. Drive system (10) for a three-position switch, wherein the drive system (10) has a spring system (9) according to one of the preceding claims, and a coupler, wherein the coupler by way of a control means (3) is controllable in such a manner that in each case one of two different drive units (8, 9), wherein the two different drive units (8, 9) are formed by two spring systems (8, 9), acts on a drive axle (15) and thus a predetermined switching procedure is able to be performed, wherein the coupler consists of a first coupler part (7) which is fixedly couplable, or coupled, to the drive axle (15), and of a second coupler part (4) which is movably connected to the first coupler part (7), wherein the second coupler part (4) is in each case couplable to a drive unit (8, 9), thus one of the spring systems (8, 9), and wherein only one drive unit (8, 9), thus one spring system (8, 9) is in each case connected to the second coupler part (4), and the respective other drive unit (8, 9) is blocked.

7. Drive system according to Claim 6,
wherein the coupler is designed in such a way that the coupler reliably holds the respective switching position.

8. Drive system according to one of preceding Claims 6 and 7, wherein the respective switching positions comprise an ON position, an OFF position, i.e. a disconnected position, and an earthed position.

9. Drive system according to one of preceding Claims 6 to 8, wherein the control means (3) is a control lever (3).

10. Drive system (10) according to one of preceding Claims 6 to 8,
wherein the drive system furthermore has:
- a control means (3),
- two different drive units (8, 9) which act on a drive axle (15), wherein the drive units (8, 9) contain a first spring system (8) and a second spring system (9),
- a first tensioning lever (1) which is connected to the first spring system (8), and a second tensioning lever (2) which is connected to the second spring system (9),
- a first drive pin (6) and a second drive pin (5),
- a first pawl (25) for the first spring system (8), a second pawl (26) for the first spring system (8), a third pawl (23) for the second spring system (9), and a fourth pawl (24) for the second spring system (9),
wherein the first pawl (25) and the second pawl (26) are configured to fix the first drive pin (6) in a switching position, and the third pawl (23) and the fourth pawl (24) are configured to fix the second drive pin (5) in a switching position.

11. Drive system (10) according to Claim 10,
wherein the first spring system (8) for tensioning the first spring system (8) is at a coupling point (12) connected to the first tensioning lever (1), and the first tensioning lever (1) is pivotable about a swivel axis (11), and the second spring system (9) for tensioning the second spring system (9) is at a coupling point (22) connected to the second tensioning lever (2), and the second tensioning lever (2) is pivotable about a swivel axis (21), thus forming a spring-action or accumulator drive.

12. Drive system (10) according to Claim 11,
wherein the drive system (10) is designed for a three-position switch of a medium-voltage system, and the drive axle (15) of the drive system (10) during a tensioning procedure is fixedly held by a pawl system consisting of a first pawl (25), a second pawl (26), a third pawl (23) and a fourth pawl (24), and is releasable at the end of the tensioning procedure.

13. Medium-voltage switchgear which has one or more drive systems (10) according to one of Claims 10 to 12 for one or more three-position switches.

## Revendications

1. Système (9) de ressort pour l'entraînement d'un appareil de coupure, formé d'un ressort (400) de compression, d'un levier (100) de serrage, d'une première menotte (200) de ressort, d'une deuxième menotte (500) de ressort, d'un levier (600) d'entraînement, d'une première coupelle (300) de ressort et d'une deuxième coupelle (301) de ressort,
**caractérisé en ce que**
le ressort (400) de compression peut, par sa situation et son montage, travailler tant comme accumulateur de pression qu'également comme accumulateur de traction, dans lequel
le ressort (400) de compression travaille, dans un sens de commutation, comme accumulateur de pression, et, à cet effet, est comprimé directement, donc précontraint, et, dans le sens de commutation opposé, travaille comme accumulateur de traction, et, à cet effet, est comprimé, donc précontraint indirectement par la première menotte (200) de ressort et la deuxième menotte (500) de ressort.

2. Système (9) de ressort suivant la revendication 1,
dans lequel
le système (9) de ressort est conçu pour un entraînement à saut ou pour un entraînement à accumulation pour un sectionneur en charge d'une installation de moyenne tension ayant trois positions de commutation « FERMEE », « OUVERTE » et « A LA TERRE » ou 2 positions de commutation « OUVERTE », « FERMEE » ou « OUVERTE », « A LA TERRE ».

3. Système (9) de ressort suivant la revendication 1 ou 2,
dans lequel
le système (9) de ressort a un premier cliquet (25), un deuxième cliquet (26), un troisième cliquet (23) et un quatrième cliquet (24), ensemble de cliquets (23, 24, 25, 26), dans lequel les cliquets (23, 24, 25, 26) sont conformés pour la commande et le positionnement des positions de commutation, par le fait que les cliquets (23, 24, 25, 26) sont montés de manière à agir différemment sur le levier (600) d'entraînement en des positions de commutation différentes.

4. Système (9) de ressort suivant la revendication 3,
dans lequel
le système (9) de ressort est conformé pour un fonctionnement à trois dimensions avec le levier (100) de serrage, la première menotte (200) de ressort, la deuxième menotte (500) de ressort, la première coupelle (300) de ressort et la deuxième coupelle (301) de ressort du ressort (400) de compression et le levier (600) d'entraînement mis sous pression.

5. Système (9) de ressort suivant la revendication 3 ou 4,
dans lequel
le système (9) de ressort est conformé pour un fonctionnement à trois positions avec le levier (100) de serrage, la première menotte (200) de ressort, la deuxième menotte (500) de ressort, la première coupelle (300) de ressort et la deuxième coupelle (500) de ressort du ressort (400) de compression et le levier (600) d'entraînement mis sous traction, dans lequel le ressort (400) de compression est comprimé entre la première menotte (200) de ressort et la deuxième menotte (500) de ressort ou peut l'être.

6. Système (10) d'entraînement d'un interrupteur à trois positions, dans lequel le système (10) d'entraînement a un système (9) de ressort suivant l'une des revendications précédentes, ainsi qu'un accouplement,
dans lequel
l'accouplement peut être commandé par un moyen (3) de commande, de manière à ce que respectivement l'une de deux unités (8, 9) d'entraînement différentes, les deux unités (8, 9) d'entraînement différentes étant formées par deux systèmes (8, 9) de ressort, agisse sur un axe (15) d'entraînement et ainsi une opération de commutation déterminée à l'avance est perceptible, dans lequel l'accouplement est constitué d'une première partie (7) d'accouplement, qui est accouplée fixement à l'axe (15) d'entraînement ou peut l'être, et d'une deuxième partie (4) d'accouplement, qui est assemblée de manière mobile à la première partie (7) d'accouplement, dans lequel la deuxième partie (4) de l'accouplement peut être accouplée à respectivement une unité (8, 9) d'entraînement, donc à l'un des systèmes (8, 9) de ressort, et dans lequel respectivement seulement une unité (8, 9) d'entraînement, donc un système (8, 9) de ressort, est assemblée à la deuxième partie (4) de l'accouplement et l'autre unité (8, 9) respective d'entraînement est bloquée.

7. Système d'entraînement suivant la revendication 6,
dans lequel
l'accouplement est conformé de manière à ce que l'accouplement maintienne d'une manière sûre la position respective de commutation.

8. Système d'entraînement suivant l'une des revendications 6 ou 7 précédentes,
dans lequel
les positions respectives de commutation comprennent : une position fermée, une position ouverte, donc une position de coupure, et une position de mise à la terre.

9. Système d'entraînement suivant l'une des revendications 6 à 8 précédentes,
dans lequel
le moyen (3) de commande est un levier (3) de commande.

10. Système (10) d'entraînement suivant l'une des revendications 6 à 8 précédentes,
dans lequel
le système d'entraînement comporte en outre :
- un moyen (3) de commande,
- deux unités (8, 9) d'entraînement différentes, qui agissent sur un axe (15) d'entraînement, dans lequel les unités (8, 9) d'entraînement contiennent un premier système (8) de ressort et un deuxième système (9) de ressort,
- un premier levier (1) de serrage, qui est assemblé au premier système (8) de ressort et un deuxième levier (2) de serrage, qui est assemblé au deuxième système (9) de ressort,
- un premier doigt (6) d'entraînement et un deuxième doigt (5) d'entraînement,
- un premier cliquet (25) pour le premier système (8) de ressort, un deuxième cliquet (26) pour le premier système (8) de ressort, un troisième cliquet (23) pour le deuxième système (9) de ressort et un quatrième cliquet (24) pour le deuxième système (9) de ressort,
dans lequel le premier cliquet (25) et le deuxième cliquet (26) sont agencés pour immobiliser le premier doigt (6) d'entraînement dans une position de connexion et le troisième cliquet (23) et le quatrième cliquet (24) sont agencés pour immobiliser le deuxième doigt (5) d'entraînement dans une position de connexion.

11. Système (10) d'entraînement suivant la revendication 10,
dans lequel
le premier système (8) de ressort est, en un point (12) d'accouplement, assemblé au premier levier (1) de serrage pour serrer le premier système (8) de ressort et le premier levier (1) de serrage est pivotant autour d'un axe (11) pivotant et le deuxième système (9) de ressort est, en un point (22) d'accouplement, assemblé au deuxième levier (2) de serrage pour le serrage du deuxième système (9) de ressort et le deuxième levier (2) de serrage est pivotant autour d'un axe (21) de pivotement et il est ainsi formé un entraînement à saut ou à accumulation.

12. Système (10) d'entraînement suivant la revendication 11,
dans lequel
le système (10) d'entraînement est conçu pour un interrupteur à trois positions d'une installation de la moyenne tension et l'axe (15) d'entraînement du système (10) d'entraînement est maintenu fixe pendant une opération de serrage par un système de cliquet, composé d'un premier cliquet (25), d'un deuxième cliquet (26), d'un troisième cliquet (23) et d'un quatrième cliquet (24), et peut être libéré à la fin de l'opération de serrage.

13. Distribution en moyenne tension,
qui a un ou plusieurs systèmes (10) d'entraînement suivant l'une des revendications 10 à 12 pour un ou plusieurs interrupteurs à trois positions.
